# EUROPÄISCHE PATENTSCHRIFT

(11) **EP 0 338 371 B1**
(45) Veröffentlichungstag und Bekanntmachung des Hinweises auf die Patenterteilung: **19.10.1994**
(21) Anmeldenummer: 89106312.5
(22) Anmeldetag: 10.04.1989
(51) Int. Cl.: G04G 15/00

(54) **Digital arbeitendes Schalt- bzw. Regelgerät, insbesondere Schaltuhr**
Digital commutating and regulating apparatus, in particular time switch
Dispositif de commutation et de régulation numérique, en particulier interrupteur horaire

(30) Priorität: 17.04.1988 DE 3812674; 17.04.1988 DE 8805204 U; 17.04.1988 DE 8805205 U; 17.04.1988 DE 8805033 U; 17.04.1988 DE 8805206 U
(43) Veröffentlichungstag der Anmeldung: 25.10.1989
(73) Patentinhaber: LEGRAND GmbH, D-59491 Soest (DE)
(72) Erfinder: Orgelmacher, Friedhelm, D-4770 Soest (DE)
(74) Vertreter: Hanewinkel, Lorenz, Dipl.-Phys.

(56) Entgegenhaltungen:
- EP-A- 0 075 213
- DE-A- 2 600 409
- DE-U- 8 436 481
- DE-U- 8 632 783

## Beschreibung

Die Erfindung betrifft ein digital arbeitendes Schalt- bzw. Regelgerät mit einer Digital-Anzeigeeinrichtung, einer LCD-Einheit, einem Bedienfeld für Tasten verschiedener Codierung, mit elektronischen Baugruppen auf Leiterplatten und einer elektronischen Schalteinrichtung, insbesondere einer Schaltuhr, für eine oder mindestens in Verbindung mit einer Schalteinrichtung, insbesondere enthaltend ein Relais, mit einer Montage-Vorrichtung zum wahlweisen Aufklemmen auf eine Tragschiene oder zur Aufputzmontage, für durch die Tasten über eine zugeordnete Kontaktmatrix steuerbare und wählbare, sowie durch die LCD-Anzeigegruppe einschließlich Zubehör anzeigbare Funktionen und Betriebszustände der unter vorwählbaren Zeit- und/oder anderen Umgebungsbedingungen zu steuernden oder zu schaltenden Strom- und Spannungsgrößen des Ausgangskreises der Schalteinrichtung und mit einer Stromversorgungsgruppe und einer von außen zugänglichen Gruppe von Anschlußmitteln.

Schaltuhren sind seit langem in verschiedenen Bauarten und auf vielen Gebieten der Steuerungs- und Regeltechnik, vor allem der Heizungstechnik, im Einsatz. Diese Tendenz ist noch zunehmend seit der Existenz der elektronischen Schaltuhren, weil diese erhebliche Vorzüge hinsichtlich der Vielseitigkeit und der Variierbarkeit der Eingabe von Programmen sowie der Anzahl der Kanäle (Ausgänge) ermöglichen. Von ihrem praktischen Einsatz wird eine weitere Zunahme des Umfanges der Anwendungen erwartet, wenn der Raumbedarf der betreffenden Steuergeräte im Zuge der laufenden Miniaturisierung weiter vermindert wird, wozu die Technologie der neuen Werkstoffe und ihre Fertigungstechniken zum einen und zum anderen die Fortschritte der Elektronik in Verbindung mit der Digitaltechnik beitragen.

Die vorliegende Erfindung geht aus von der elektronischen Schaltuhr gemäß der DE-OS 32 14 473 bzw. der EP-A-0 075 213, bei der - wie bei verwandten Konstruktionen der einschlägigen Branchen - noch der Raumbedarf bei extremen Forderungen und vielleicht gelegentlich die Vielzahl der an sich möglichen und möglicherweise im Falle von Fehlbedienung schwer korrigierbaren Programmierungsmöglichkeiten bei extremen Wünschen hinsichtlich Einfachheit stören. Es ist oft auch erwünscht, daß der Aufwand an mehr oder eine etwas ausgeprägte Vielfalt der Variationsmöglichkeiten der Schaltuhr von vorneherein - schon beim Entwurf oder erst bei der Fertigung - angepaßt werden können sollte.

Der Erfindung liegt deshalb die Aufgabe zugrunde, die Bauform im Rahmen genormter Gehäuse und vorgewählter Bauweise auf Wunsch in verschiedener Bauart möglichst zu verkleinern, dabei aber die Nutzflächen für Anzeige, Bedienung und Anschlüsse zu belassen und die mechanische Steifigkeit so groß zu bemessen, daß die Anforderungen der Einbauaggregate, wie LCD-Einheit, Tastatur oder dgl. an die Einhaltung von Toleranzgrenzen im Sinne der Vermeidung einerseits von Funktionsmängeln und andererseits der Einhaltung der notwendigen Genauigkeit der Einbau-Abmessungen - bei einem Minimum an fertigungstechnischem Aufwand - gewährleistet sind.

Diese Aufgabe wird mittels der im Kennzeichen von Anspruch 1 aufgeführten Merkmale gelöst.

Besonderheiten der Erfindung sind Gegenstände der Unteransprüche. Ausführungsbeispiele sind in der folgenden Beschreibung anhand der Zeichnungen erläutert; es stellen dar:
- Fig. 1:: a) eine Schaltuhr der einmoduligen Baugröße mit geöffnetem Deckel,
b) dto., mit geschlossenem Deckel,
c) eine Schaltuhr der zweimoduligen Baugröße mit geöffnetem Deckel und einer Variante der Tasten sowie der Tastenaufsätze bzw. der unterschiedlichen Höhen,
- Fig. 2:: a) einen Deckel für die einmodulige Baugröße
a₁) in Frontansicht,
a₂) im Schnitt A-A in Fensterhöhe,
a₃) im Schnitt B-B,
a₄) im Schnitt C-C in Schnapper-Öffnungshöhe,
b) einen Deckel für zweimodulige Baugröße
b₁) in Frontansicht,
b₂) im Schnitt A-A in Fensterhöhe,
b₃) im Schnitt C-C in Schnapper-Öffnungshöhe,
- Fig. 3:: eine Übersicht über die wesentlichen Module im Gesamtaufbau einer einmoduligen Schaltuhr (vor allem mit Rücksicht auf Übersichtlichkeit und
Verständlichkeit, wenn auch vielleicht nicht ganz zeichnungsnormungsgerecht),
a) mit dem haubenförmigen Grundkörper mit einem ersten von vorne (oben) offenen zugänglichen, kleineren - a₁ - und einem zweiten, größeren von hinten (unten) offenen, schachtartigen Raumteiler - a₃ - mit seitlich dazu angeformten Klemmenblöcken - a₄ - für die Anschlußklemmen, wovon in der Zeichnung nur einer bestückt ist,
b) mit dem Oberteil mit Tastenmatte und LCD-Einheit,
b₁) im Schnitt und
b₂) in der Draufsicht mit Blick auf die LCD-Anzeige-Einteilung und Tastatur, Durchbrüchen bzw. Trennstempel,
b₃) die zugehörige Leiterplatte,
c) mit dem Fußteil als Grundplatte für den Grundkörper der Haube und für die Befestigungs-Schnappteile der Montage und Komponenten
c₁) in Unteransicht,
c₂) in Vorderansicht,
- Fig. 4:: die LCD-Anzeigeplatte für einmodulige Baugröße
a) in Frontansicht,
b) in Vorderansicht,
c) in Seitenansicht,
- Fig. 5:: die LCD-Anzeigeplatte für zweimodulige Baugröße
a) in Frontansicht,
b) in Vorderansicht,
c) in Seitenansicht,
- Fig. 6:: oben:
a) die Tastenmatte für einmodulige Baugröße in Vorderansicht und Grundriß,
b) die Tastenmatte für zweimodulige Baugröße in Unteransicht und Vorderansicht für teilweise Bestückung (d.h. teilweise abgeschnittene Tastenstempel),
unten:
die Tastenmatte für zweimodulige Baugröße
c) für andere teilweise Bestückung,
d) für nochmals andere teilweise Bestückung in Draufsicht und
e) bzw. f)
in Seitenansicht,
- Fig. 7 und Fig. 8:: in Gegenüberstellung: die Abdeckung in der Draufsicht a), in der Vorderansicht b), in der Seitenansicht c) und die Leiterplatte d) für die LCD-Einheit einerseits und das Federblech in der Vorderansicht e), im Grundriß f), in der Seitenansicht g) für die einmodulige Baugröße (7) und für die zweimodulige Baugröße (8),
- Fig. 9A:: die Tasten-LCD-Haltereinheit für die einmodulige Baugröße
a) im Schnitt bei Vorderansicht, teilweise korrekt bzw. phantomartig bestückt,
b) in der Draufsicht mit Trennklötzchen (aber ohne Kontaktmatte und LCD-Einheit),
c) in der Unteransicht,
d) in der Seitenansicht auf die Anschlagwand und
e) in der Seitenansicht auf Trennklötzchen zwischen den Tastenstempeln,
- Fig. 9B:: ein Ausschnitt aus der Darstellung der einmoduligen Schaltuhr in vergrößertem Maßstab (die Zeichnung ist nicht ganz gemäß den zeichnerischen Normen angefertigt, sondern teilweise in der Art einer Phantomzeichnung, damit die sonst verdeckten Teile, die in einer gesonderten Zeichnung dargestellt werden müßten, sichtbar sind) aus zeichnerischen Platzgründen in gebrochener Darstellung der haubenförmige Grundkörper,
a) mit ausführlicher Wiedergabe der Haltereinheit mit Abdeckung und den Verspannungselementen in Seitenansicht,
b) in teilweise geschnittener Darstellung und teilweiser Bestückung mit der Haltereinheit, der Abdeckung und den Verspannungselementen in Seitenansicht,
- Fig. 10:: die Tasten-LCD-Haltereinheit für die zweimodulige Baugröße
a) im Schnitt bei Vorderansicht,
b) in der Draufsicht (ohne Kontaktmatte und LCD-Einheit,
c) in der Unteransicht und
d) in der Seitenansicht auf Trennklötzchen zwischen den Tastenstempeln,
- Fig. 11:: den haubenförmigen Grundkörper des Schaltuhr-Gehäuses in ausführlicher Darstellung der zweimoduligen Baugröße (aus zeichnerischen Gründen unvollständig ohne den linken Teil des Grundkörpers und ohne die Seitenansicht auf die Anschlagwand)
a) im Schnitt A-B,
b) in der Draufsicht,
c) in der Unteransicht,
d) in der Seitenansicht im Schnitt E-F,
e) in der Seiten-Außenansicht und ungeschnitten teilweise auf das Lager des Deckels,
- Fig. 12:: eine Darstellung des haubenförmigen Grundkörpers in ausführlicher Darstellung für die zweimodulige Baugröße
a) im Schnitt A-B,
b) in Draufsicht,
c) in Unteransicht,
d) in Seitenansicht im teilweisen Schnitt E-F,
e) im Schnitt und teilweiser Außenansicht,
- Fig. 13:: der Modulfußteil in der Vorderansicht auf den Längsschnitt a), in der Unteransicht b), in der Vorderansicht auf den Kopf gestellt und ungeschnitten c) und in der Seitenansicht ungeschnitten d) in einmoduliger Baugröße,
- Fig.14:: der Modul-Fußteil in der Vorderansicht auf den Längsschnitt a), in der Unteransicht b), in der Vorderansicht auf den Kopf gestellt und ungeschnitten c) und in der Seitenansicht ungeschnitten d) in zweimoduliger Baugröße.

In Fig. 1a, wo die einmodulige Schaltuhr im bestückten Zustand des Gehäuses 2 mit geöffnetem Deckel 3 mit freiem Durchblick 3 und freier Sicht auf das als Frontplatte 4a eingesetzte Anzeigefeld 4 für die LCD-Einheit 20 wiedergegeben ist, mit der Uhrzeit 5, EIN-Schaltzeit 5a und AUS-Schaltzeit 5b in Stunden (h) 5c und Minuten (m) 5d, mit blinkendem Doppelpunkt 6 dazwischen für die Sekunden, Wochentagsmerker 7, Symbol "I" 8 für den EIN-Schaltzeit-Betrieb 5a, Symbol "O" für den AUS-Schaltzeit-Betrieb 5b, Wochentage 10 in Ziffern gemeinsam für EIN- und AUS-Schaltzeiten bzw. -Daten (5a, 5b).

Entsprechend den LCD-Anzeigen 19 in dem Anzeigefeld 4 der Frontplatte 4a weist das Bedienfeld 18 auf:
- Taste 12:: Vorwahl der Eingabe der aktuellen Uhrzeit
- Taste 12a:: Vorwahl zwischen EIN- und AUS-Schaltzeiten (I und O)
- Umschaltung unabhängig vom Schaltprogramm -
- Taste 13:: Eingabe der Schaltzeiten (h, m) und der aktuellen Uhrzeit, jeweils mit Wochentag (d)
- Taste 15:: Funktionstaste für "clear"
- Taste 16:: Funktionstaste für "Quittung",
d.h. Abschluß der Eingabe
- Taste 17:: Korrekturtaste "±1" für Änderung "±1 Std. od. dgl." für Umstellung von Sommer- auf Winterzeit und umgekehrt bzw. "± eine beliebige Differenz" je nach Bedarf nach anderer Korrektur einer gewählten Eingabe.

Die Funktionstasten 15 und 17 sind versenkt und können nur mittels eines den Ausschnitt der Abdeckung 131 (Fig. 7) durchragenden Stiftes betätigt werden, also nicht versehentlich, etwa gleichzeitig mit einer der daneben oder darüber angeordneten Tasten.

In Fig. 1c ist die Schaltuhr 1′ der zweimoduligen Baugröße mit geöffnetem Deckel 3 und einer Variante der Tastenmatte 103 (in Fig. 6) mit unterschiedlichen Tastenaufsätzen 115 bzw. deren unterschiedlichen Höhen dargestellt. Oberhalb dieses als Tastenmatte 103 ausgebildeten Bedienfelds 18 sind das Anzeigefeld 4 für die EIN- 5 und die AUS-Schaltzeiten 5′ für jeweils Stunden und Minuten, ferner vor und nach dem blinkenden Doppelpunkt 6 der LCD-Anzeige wieder, gleich wie im Falle der Fig. la, die Wochentagsmerker 7 für EIN-Schaltzeit und 7′ für AUS-Schaltzeit, die Ziffernanzeigen 10 für die Wochentage angeordnet. Neben den Tageszeit- und Wochentag-Anzeigen sind in einem Nebenfeld 4b Ziffern "1" und/oder "2" für Kanalwahl und Leuchtzeichen 10a, 10b für Funktionsangaben anzeigbar untergebracht.

Das Tastenfeld 102 ist im Unterschied zu dem Ausführungsbeispiel der Fig. 1a und 1b etwas anders aufgeteilt, bzw. die Tasten sind teilweise anders geformt. Die Tasten vermitteln, wie im Beispiel der Fig. 1a und 1b wieder folgende Funktionen:

Das Gehäuse 2 auch dieser zweimoduligen Schaltuhr hat für die üblichen Anschlüsse Anschlußklemmen 27 an der oberen Frontseite und an der unteren Bodenseite für die Stromversorgung, d.h. für Starkstrom-Eingang und Schalter-Ausgang. An der Rückseite des Gehäuses befinden sich Klemmblöcke 255 als Stützteil und Schnappbefestigungen für das Fußteil 191.

Das Gehäuse 2 entspricht in seinen Teilformen der einschlägigen Normung und weist an den Seitenteilen 29 kleinerer Höhe z.B. Kammern 28 für Anschlußschrauben auf, sowie die Schnappnut für die Montage auf einer nicht dargestellten Tragschiene. In Fig. 1b ist das Ausführungsbeispiel mit geschlossenem Deckel 3 wiedergegeben.

Dieser Deckel 3 ist in Einzelheiten in Fig. 2a für die einmodulige Baugröße und in Fig. 2b für die zweimodulige Baugröße dargestellt und zwar in a₁ bzw. b₁ in Frontansicht, in a₂ bzw. b₂ im Schnitt A-A, in a₃ im Schnitt B-B für beide Baugrößen und a₄ bzw. b₃ im Schnitt C-C wieder getrennt für beide Baugrößen. Diese Gegenüberstellung deutet bereits an, daß bei dem Erfindungsgegenstand so weitgehend wie irgend möglich vom Modularitätsprinzip Gebrauch gemacht ist.

Die Bezugsziffern der Fig. 1c entsprechen denen der Fig. 1a und b und sind in einigen Fällen durch Apostrophe besonders gekennzeichnet, um gewisse geringfügige Änderungen hervorzuheben. Im übrigen können weitere Einzelheiten in Verbindung mit Fig. 5, 6 und 8 entnommen werden.

Als ausführliches Beispiel für den bei beiden Baugrößen angewandten modularen Aufbau der erfindungsgemäßen Schaltuhr soll die Fig. 3 dienen, mit deren Hilfe die Vorstellung eines noch unvollständigen Aufbaus aus den Modulen, nämlich dem haubenförmigen Grundkörper Fig. 3a mit dem kleinen Schacht 31, dem großen Schacht 32, die beide als Raumteiler dienen, sowie den Klemmenblöcken 33 für die Anschlußklemmen der in Fig. 3b, in Seiten-Schnittansicht wiedergegebenen Haltereinheit 35, den Anschlag-Ausformungen 36, 37 für die Seitenwand-Anschläge 38, 39 (Fig. 9B).

Fig. 3b₂ gibt einen Überblick über das für eine einmodulige Größe völlig ausgestattete Anzeigefeld 4 der Frontplatte 4a der bestückten Haltereinheit 41 mit den Abschnitten für das Bedienfeld 18 der Tasten und der LCD-Einheit, von denen Einzelheiten bereits in Verbindung mit Fig. 1a beschrieben sind. Nach unten (bzw. an der Rückseite) ist der haubenförmige Grundkörper (Fig. 3a) durch die Leiterplatte 43 mit seitlichen Nasen 44 abgeschlossen, die von den aufnehmenden Öffnungen 47 justiert werden. Darauf ist das Fußteil der Fig. 3c₂ als Abschlußmodul mit Grundplatte 45 aufgesetzt. Dieses ist - in an sich bekannter Weise - gemäß der DE-OS 26 00 409.1 mit einer Schnappvorrichtung 46 ausgestattet, die sowohl für Montage wahlweise durch Aufklemmen auf eine Tragschiene oder zur Aufputzmontage verwendbar ist.

Seitliche anschließend (bzw. ober- und unterhalb) an den mittleren Teil des Grundkörpers 21 mit dem kleinen 31 und dem großen Schacht 32 (vgl. Fig. 3) ist je ein Klemmenblock 33 angeordnet, in dem die Anschlußklemmen 27 in einem gesonderten Klemmenbehälter 23 untergebracht sind, deren Lötfahnen 24 nach unten herausragen und an die passend angeordneten Lötbohrungen 25 der Leiterplatte 43 angeschlossen sind und diese über die Bohrungen in den Absätzen 26 der Klemmenblöcke 33 durch Anschlußklemmen 27 mit der zugehörigen Klemmenschraube fixiert und justiert halten. In diesem Ausführungsbeispiel ist die Leiterplatte 43 durch ihre seitlichen Vorsprünge 44 in Öffnungen 47 des unteren Teils 48 der Seitenwände des Grundkörpers schnappend zentriert.

In Teilbereichen 61 sind die Seitenwände verstärkt gegenüber ihren übrigen Teilabschnitten 62 im Bereich der Schächte 31 und 32 und in hiermit überlappenden Bereichen des Fußteils in Längsseitenwände 63 in Richtung auf den Hohlraum des Grundkörpers und innerhalb der Seitenwände des Grundkörpers erhöht ausgebildet, so daß in den Überlappungsbereichen eine mehrfache Wandstärke von höherem Isolationswert zustande kommt.

In Fig. 4a ist die LCD-Einheit für eine einmodulige Schaltuhr mit der Frontplatte 4a abgebildet, auf der die Anzeigen in mehrere Zeilen eingeteilt übereinander angeordnet sind, von oben gerechnet die Uhrzeit 5 in Stunden und Minuten und dazwischen der blinkende Doppelpunkt 6 für die Sekunden, dann die sieben balkenförmigen Merker 7 für die Wochentage, alles für die Betriebsart EIN, d.h. für die Einschaltdaten, dann die Wochentage 10 selbst in arabischen Ziffern, schließlich in umgekehrter Reihenfolge für die Betriebsart AUS, d.h. die Auschaltdaten, die balkenförmigen Merker 7′ für die Wochentage, die Uhrzeit 5′ in Stunden und Minuten mit dem blinkenden Doppelpunkt dazwischen. Oberhalb dieser Datenangaben sind kreisförmige Uhrsymbole 56 für die Anzeige des Betriebszustandes "aktuelle Uhrzeit" und als weitere Funktionsanzeigen 11 ein Kreisring 57 mit Spalt und eine Kreisscheibe 58 gegebenenfalls innerhalb des Kreisrings 57 für weitere Daten bzw. Funktionsangaben.

Auf den Kontaktflächen an den Seitenrändern 71 sind gestrichelt angedeutet die Kontakte 72 der Anschlüsse der elektronischen Schaltung der eigentlichen LCD-Einheit 4 und an einer Stirnwand ist der Wulst 73 angeformt, der zur Zentrierung dieser Seitenwand an der anliegenden Tastenmatte dient. In der Vorderansicht Fig. 4b sind der hintere Polarisator mit 74, der vordere Polarisator mit 75 und in der Seitenansicht der Wulst mit 73 zur Zentrierung gegenüber der Tastenmatte bezeichnet.

In Fig. 5 ist die LCD-Einheit für eine zweimodulige Schaltuhr und zwar in Fig. 5a das Anzeigefeld 4 mit entsprechender Einteilung mit zwei Zeilen 81 für EIN- und AUS-Schaltzeiten, jeweils in Stunden und Minuten mit dazwischen blinkendem Doppelpunkt 82 und zwischen diesen Zeilen angeordneten Wochentags-Merkern 83 bzw. 83′ und dazwischen angeordneten Wochentagsdaten dargestellt. Die folgenden Symbole sind bei dieser Baugröße seitlich davon angeordnet: Symbol 84 für die Eingabe der aktuellen Uhrzeit, die Symbole mit Kreisring und Kreisscheibe 84a - gegebenenfalls gemeinsam - zur Anzeige des Ausgangszustandes entsprechend wie im Falle der einmoduligen Baugröße, jedoch in Verbindung mit der Kanalanzeige 85 für Kanal I und 86 für Kanal II und zugehörigen Symbolen Kreisring mit zentrischer Kreisscheibe 87 im ersten Falle und 88 im zweiten Falle für zusätzliche Daten- oder Funktionszeichen dargestellt sind.

Die Vorderansicht läßt in gleicher Weise wie bei der einmoduligen Schaltuhr die Kontaktflächen 91 mit auf den Seitenrändern angebrachten Kontakten 92 der Anschlüsse der elektronischen Schaltung der eigentlichen LCD-Anzeige 89 (zweimodulig) erkennen, und an einer Stirnwand ist der Wulst 93 angeformt, der zur Zentrierung dieser Seitenwand an der anliegenden Tastenmatte dient. In der Vorderansicht Fig. 5b sind der hintere Polarisator mit 94, der vordere Polarisator mit 95 und in der Seitenansicht der Wulst mit 93 zur Zentrierung gegenüber der Tastenmatte bezeichnet.

In Fig. 6 sind die Tastenmatte für unterschiedliche Baugrößen - einmodulig oder zweimodulig - bzw. alle Tasten besetzt oder nur ein Teil davon dargestellt. In Fig. 6a ist die einfache Tastenmatte wiedergegeben, wobei die Tasten in Spalten und Zeilen 101, 102, z.B. mit normaler Länge oder mit gekürzter Länge, auf der Tastenmatte 103 mit einem Winkelansatz 104 und darauf angeformten Stegen 105, 105′ angeordnet sind, die zwischen sich einen Abstand 106 besitzen, von dem der Wulst 73 der Fig. 4 aufgenommen wird. In Fig. 6b ist die zweimodulige Ausbildung der Tastenmatte dargestellt, bei der zwei Spalten 111, 112 dicht nebeneinander und nach einem Zwischenraum 113 eine dritte Spalte 114 Tasten nach unten, d.h. die Durchbrüche durch die Tastenmatte 115, sichtbar sind. Auch hier sind wieder von drei Tasten 116, 117, zwei mit normaler Länge sichtbar und die dazwischenliegende Taste 118 gekürzt. Der Winkelansatz 119 mit den angeformten Stegen 120 kann in gleicher Weise ausgebildet sein wie im Falle der Fig. 6a.

In Fig. 6c bis 6f sind Beispiele verschiedener Verkürzungen einzelner Tasten bei der Tastenmatte für die zweimodulige Baugröße dargestellt, wobei insbesondere die Auswirkung der Verkürzung in der Seitenansicht der Fig. 6e und 6f erkennbar ist. Die teilweisen Schnitte durch die Stössel und die Tastenmatte dürften für die Verständlichkeit der unterschiedlichen Ausbildungen ausreichend sein.

In Fig. 7 sind in der Teilzeichnung 7a) die Abdeckung 131 für die einmodulige Baugröße mit einem großen rechteckigen Durchbruch 132 für die LCD-Anzeige und drei parallele schmale Durchbrüche 133 für die Tastenstempel abgebildet, an deren seitlichen Rändern 134 je zwei Vorsprungnasen 135 angeformt sind, die zur selbsthaltenden Justierung der Haltereinheit 35 an den beiden Seitenwänden 136 (Fig. 3) des kleinen Schachts 31 des Grundkörpers dienen. Die Vorderansicht der Abdeckung 131 in Fig. 7b und Fig. 7c zeigt einen Schnitt, in dem der Zentrierstift 137 erkennbar ist, der zusammen mit dem umlaufenden Bund 138 die Zentrierung auf der Deckscheibe der Haltereinheit 35 (Fig. 3) besorgt. Die Leiterplatte Fig. 7d enthält zwei Kontaktflächen 139 auf den Seitenrändern 140, die denen der LCD-Einheit gegenüberliegen. Die sechs Kontaktflächen 141 dienen als Auflagen für die Tastenstempel. Auch die Leiterplatte 142 weist an den Seitenrändern 140 Nasen 143 auf, die an den gleichen Stellen wie im Falle der Abdeckung 131, jedoch in die Seitenwände des Halters 35 (in Fig. 3), verspannend und justierend eingreifen.

Die vorbeschriebene Gruppe aus LCD-Einheit (Fig. 5) und Tastenmatte (Fig. 6) wäre noch nicht ausreichend genau justiert und stabilisiert, wenn sie nicht durch ein als Spannelement dienendes Federblech (Fig. 7e bis 7g) über flächenverteilte Druck- und Schwachpunkte zwecks örtlicher Anpassung der Steifigkeit und Nachgiebigkeit selbstjustierend vorgespannt wäre (vgl. Vorderansicht Fig. 7e, Draufsicht Fig. 7f und Seitenansicht Fig. 7g). Dieses gleichzeitig als Abschirmblech dienende Federblech 151 mit Seitenwänden 152, die es in Querrichtung versteifen, besitzt nahe dieser Seitenwände 152 in Richtung auf die darüber liegende Leiterplatte 142 umgebogene Winkelstreifen 153, die auf diese eine Spannkraft ausüben, weil das Federblech 151 durch die seitlichen breiten Nasen 154, die in Schlitze der Seitenwände des Halters 35 (in Fig. 3) unter Vorspannung eingesteckt sind, auf die Leiterplatte einen Druck ausübe. Ein weiterer Schlitz des Federblechs 151 begrenzt seine Spannkraft, weil seine Steifigkeit dadurch vorbestimmbar vermindert wird.

Fig. 8 zeigt die vorbeschriebenen Teile, die Abdeckung 161 in der Draufsicht in Fig. 8a und in Vorderansicht 8b und im seitlichen Schnitt 8c, die Leiterplatte 162 in Fig. 8d und das Federblech 163 in Fig. 8e in Vorderansicht, in Fig. 8f in der Draufsicht und in Fig. 8g in teilweise geschnittener Seitenansicht für die zweimodulige Baugröße; somit hat die Abdeckung ein breiteres Fenster 164, eine größere Zahl von Durchbrüchen 165 für die Tasten, aber sonst weitgehend gleiche Einzelheiten, nämlich den gleichen Druckauflagestift 166 und den umlaufenden Bund 167 für die Zentrierung gegenüber der Deckplatte des Halters (Fig. 10) und die flachen Nasen 168, 169 und 170 (Deckplatte, Leiterplatte und Federblech) für die Schlitze in den Seitenwänden des Schachts der zweimoduligen Schaltuhr (Fig. 11) bzw. den Seitenwänden des zweimoduligen Halters (Fig. 10) zum schnappenden Einbau. Das gleiche gilt für die Leiterplatte 162 mit größerer Breite aber je nach Bedarf größerer Zahl von Kontakten 171 und größerer Zahl von Kontaktfeldern 172 für die Tasten, das Federblech 163 mit prinzipiell gleicher Form aber größerer Breite. Auch diese Teile werden durch schnappende Nasen in die Seitenwände des Halters selbstjustierend und selbsthaltend zur Montage verwendet, so daß die zwischen Abdeckung 161 und Federblech 163 eingebauten Bestandteile einstückig vereinigt sind.

In Fig. 9 ist die Haltereinheit 35 (Fig. 9a) in einmoduliger Baugröße im Schnitt wiedergegeben, mit der Deckplatte 201 mit umlaufender Stufe und Einsenkung 200 zur Zentrierung der Abdeckung 131 (Fig. 7) auf der Deckplatte 201. Die Stirnwände 202, 203 sowie die Längsseitenwände 204, 205 besitzen Ausschnitte 204a, 205a für Nasen 143 (Fig. 7) an der Längskante der Leiterplatte 142. An der Unterseite im Bereich der nicht sichtbaren Tastenmatte sind Querstege 208, 208a und 208b nach unten sowie Zentrierzapfen angeformt, von denen die letzteren um so viel länger sind als die Querstange 208, daß sie auf der gestrichelt eingetragenen Leiterplatte 142 (Fig. 7) mit ihren aufgeformten Spitzen 208d (vgl. auch Fig. 9c) in entsprechenden Einsenkungen 210 der Leiterplatte 142 (vgl. Fig. 7d) ruhen. Im rechten Winkel zu den genannten Querstegen 208 sind (wie Fig. 9c zeigt) zwischen den Aussparungen 214, 215 für die Tasten Längsstege 211, 212 usw. auf den Querstegen 208 angeformt und im Kreuzungspunkt 213 die erwähnten stiftförmigen Aufsätze sichtbar. Überhaupt ist anhand des Aufrisses (Fig. 9a) und der Unteransicht (Fig. 9c) ohne weiteres zu erkennen, daß die Stege unterhalb der Tastenmatte Kammern 214, 215 bilden, daß sie zwar unter sich eine solide Verbindung besitzen, also versteift sind, aber nicht zu den Längsseitenwänden in formschlüssiger Verbindung stehen, und folglich Verspannungen, Verformungen unter Druck od. dgl. keinen Einfluß auf die Passung der Tasten oder der Tastenmatte haben.

Sowohl die Quer- als auch die Längsstege sind durch angeformte Keilansätze 216a versteift. Dies ist von Bedeutung, weil durch die Verspannung infolge des Drucks der Spitzen 208d auf die Berührungsstellen der Leiterplatte 142 und der Fixierung derselben mittels Nasen 143 (Fig. 7d) in Ausschnitten 207 der Halter-Seitenwand zwar eine ausgezeichnete Fixierung aller Maße, aber auch eine große innere Spannung zustandekommt, die ohne die körperliche Trennung störende Abweichungen und Maßverfälschungen verursachen könnten.

In dem Ausführungsbeispiel der Fig. 9A/a) sind zwischen den benachbarten Aussparungen 215, 215a, sowie den Aussparungen 215b, 215c Trennklötzchen 218, 218a von quadratischem Querschnitt sowie ggf. ein ähnliches Klötzchen 219 zwischen den Aussparungen 215a, 215b, jedoch von kleinerer Höhe angeordnet, weil die Tasten an dieser Stelle versenkt sind und ein normal hohes Klötzchen die Zugänglichkeit dieser Tasten unzulässig behindern würde. Besonders zweckmäßig ist zwischen den Tasten und den Trennklötzchen beidseitig ein Abstand in der Größenordnung für eine Laufsitzpassung mit Spiel belassen. Diese Trennklötzchenanordnung und die Versenkung der dazwischen angeordneten Tasten vermeiden vorteilhaft, daß zwei benachbarte Tasten unbeabsichtigt gleichzeitig betätigt werden können.

Der seitliche Schnitt der Fig. 9A/d) läßt Stützen für die Konnektoren 220 zwischen der gestrichelt angedeuteten LCD-Einheit 20 und der Leiterplatte 142 erkennen, sowie erkennen, daß die Leiterplatte 142 durch eine Öffnung in der Seitenwand 205 justierend und haltend durchgreift. In Fig. 9B ist die eigentliche LCD-Einheit zusammengefaßt mit der Tastenmatte im größeren Maßstab dargestellt. Die örtliche Anordnung der Baugruppen ist aus Fig. 9B/a) und Fig. 9B/b) gesondert dargestellt, um die Höhen-Justierung dadurch zu erklären, daß die Seitenwände der Halter-Einheit 35 auf dem vorstehenden Wandverstärkungsteil 61 abgestützt sind. Auf der Halter-Einheit ist gestrichelt die Abdeckung 131 angedeutet; im Schnitt C-C der Seitenansicht ist einer der Klemmenbehälter 23 mit einer Anschlußklemme 27 und mit Schraube bestückt.

In Fig. 9B ist die örtliche Anordnung der Baugruppen, vor allem der Haltereinheit 22, bestehend aus der Tastatur mit Tastenmatte 103 und LCD-Einheit 20 innerhalb der Deckplatte 201 und den Stirnwänden 202, 203 in Form eines Rahmens 231 zusammengefaßt. Auf der Deckplatte liegt die Abdeckung 131 und unter dem Rahmen 231 (Fig. 9A/e) liegt die Leiterplatte 142. Beide, sowohl die Abdeckung als auch die Leiterplatte 142, als auch das von unten die Leiterplatte mittels der Winkelstreifen 153 verspannende Federblech sowie der Vorsprung 154 werden durch Vorsprünge in Ausnehmungen 232, 233 der Seitenwand des Grundkörpers verspannend aufgenommen.

Die Tastenmatte 103 hat an ihrem, der LCD-Einheit 20 benachbarten, Ende einen rechtwinklig angeformten Winkelsteg 105 mit unter die Grundplatte greifender Nase 217, die bezüglich der Gesamtlänge zwischen den Stirnwänden 202, 203 so bemessen sind, daß die Gruppe Tastenmatte 115, Winkelsteg 105, Keilansatz, d.h. Nase 217, und LCD-Einheit 20 so viel länger ist, als der Abstand zwischen den Stirnwänden 202, 203, daß ein Preßsitz, d.h. eine Einpackung in Preßpassung, zustandekommt. Auch hierfür sind die bereits beschriebenen Verspannungen und Abstützungen von Vorsprüngen in Ausnehmungen vorgesehen. Da die Kammern 214, 215 an der Deckplatte 201 angeformt sind, ohne daß sie die Seitenwände 205 des Rahmens 231 berühren, können diese bei einer Verformung, die durch die Verspannung einiger Bauteile zustandekommt, nicht auf die Maßeinteilung der LCD-Einheit 20 und der Tastatur zurückwirken.

Der Gesamtrahmen liegt beim Einbau auf den Wandverstärkungen in den Teilbereichen 61 auf der kürzeren Oberkante mit den Unterkanten 204a, 205a auf. In Längsrichtung ist die Gesamtbaugruppe durch die Seitenwände 28, 29 des kleinen Kamins fixiert. Durch die Abdeckung 131 ragen, wie schon beschrieben, die Trennklötzchen 218, 218a zwischen den Stegen der Abdeckplatte durch und zentrieren die Deckplatte 201 gegenüber dem Bund 209.

Fig. 10 zeigt in Fig. 10A den Längsschnitt, in Fig. 10B die Draufsicht, in Fig. 10C die Untersicht und in Fig. 10D eine Seitenansicht der Haltereinheit für die zweimodulige Baugröße. Man sieht auf den ersten Blick, daß gegenüber der einmoduligen Baugröße der Fig. 9 lediglich bezüglich der Breite (vgl. insbesondere Fig. 10D) ein Unterschied besteht und die weiteren Unterschiede lediglich Folgen dieser doppelten Breite sind. Einzelheiten der Beschreibung erübrigen sich infolgedessen, weil alle ohne weiteres übertragen werden können. Nur die Festlegung der Haltereinheit in dem Schacht (vgl. Fig. 11) erfolgt nicht mittels Auflage auf Wandverstärkungen der dort beschriebenen Art, sondern mit Hilfe von Nasen 252 und Durchbrüchen 253 einerseits und durch Wandverstärkungen außerhalb des Raumbereichs des Schachts 251 andererseits, d.h. in dem Bereich der Klemmenblöcke 254 und der Unterteile 255. Zu erwähnen ist noch, daß eine dritte Leiterplatte 256 als Raumteiler zwischen den beiden anderen eingebaut ist, an deren Ende die Anschlußenden für die in mittlerer Höhe angeordnete Anschlußklemme 257 angelötet ist.

Neben dem Schnitt A-B in Fig. 11A ist in Fig. 11B die Draufsicht auf die Frontplatte mit LCD-Anzeige 20 und Bedienfeld 11 für die Tastatur sowie die Anschlußklemmen 22 dargestellt; in der Unteransicht in Fig. 11C ??? sind zur Vermeidung von Wiederholungen keine Details wiedergegeben; in der Seitenansicht Fig. 11D sind aus Gründen der leichteren Verständlichkeit zwei Anschlußklemme 27 von der Seite gezeichnet eingetragen.

Die Bezugsziffern für Fig. 12 sind die gleichen wie in Fig. 11 und ohne weiteres übertragbar, so daß sich eine Wiederholung erübrigt.

In Fig. 13a ist das bei der einmoduligen Schaltuhr verwendete Fußteil 71 mit der Grundplatte 45 (Fig. 3C) und den Seitenwänden 63 (Fig. 13c) dargestellt, die im wesentlichen in Abschnitten 174, 175, 176 verschiedener Form, nämlich größerer Höhe und Dicke jeweils nach innen und solche kleinerer Höhe und Dicke längssymmetrisch eingeteilt sind. Die höheren Abschnitte 177 sind am oberen Ende dickengeschrägt, damit sie leichter in den Innenraum des haubenförmigen Grundkörpers (Fig. 3A) eingesteckt werden können, da dieser aufgabengemäß durch Einbauteile weitgehend gefüllt ist. Die Außenflächen der Seitenwände sind also plan; die Verdickungen erstrecken sich, wie die Unteransicht der Fig. 13b zeigt, in den Innenraum; nach außen ragen nur Nasen 179. An der Unterseite ist die Schnappvorrichtung (vgl. Fig. 3C) in an sich bekannter Weise angeordnet. Der Teilschnitt von Fig. 13d zeigt, daß die Grundplatte 45 einstückig in die dünneren Seitenwände übergeht. Weitere Besonderheiten des Fußteils 171 sind aus der DE-OS 26 00 409, Fig. 6 und 7, bekannt.

Nahezu formidentisch - mit Ausnahme der Verhältnisse der Abmessungen - sind die Einzelheiten des Fußteils 191 einer zweimoduligen Schaltuhr mit der Grundplatte 192 mit den niederen Seitenwänden 193, 194, die mit gleicher Dicke in die hohen Abschnitte 195, 196 fortgesetzt sind, gezeigt. An der Unterseite ist in diesem Ausführungsbeispiel wieder die an sich bekannte Schnappvorrichtung 196 verwendet. In diesem Falle des dargestellten Ausführungsbeispiels der zweimoduligen Schaltuhr können die Seitenwandteile größerer Höhe 195, 196 in einheitlicher Dicke wie die niedrigeren Seitenwandteile fortgesetzt sein, weil der Innenraum ein größeren Volumen hat als bei der einmoduligen Schaltuhr. Im übrigen kann die Bedeutung der Zeichnungsteile ohne weiteres von Fig. 13 übertragen werden.

## Patentansprüche

1. Digital arbeitendes Schalt- bzw. Regelgerät mit einer Digital-Anzeigeeinrichtung, einer LCD-Einheit (20), einem Bedienfeld (18) für Tasten verschiedener Codierung, mit elektronischen Baugruppen auf Leiterplatten und einer elektronischen Schalteinrichtung, insbesondere einer Schaltuhr, für eine oder mindestens in Verbindung mit einer Schalteinrichtung, insbesondere enthaltend ein Relais, mit einer Montage-Vorrichtung zum wahlweisen Aufklemmen auf eine Tragschiene oder zur Aufputzmontage, für durch die Tasten über eine zugeordnete Kontaktmatrix steuerbare und wählbare, sowie durch die LCD-Anzeigegruppe einschließlich Zubehör anzeigbare Funktionen und Betriebszustände der unter vorwählbaren Zeit- und/oder anderen Umgebungsbedingungen zu steuernden oder zu schaltenden Strom- und Spannungsgrößen des Ausgangskreises der Schalteinrichtung und mit einer Stromversorgungsgruppe und einer von außen zugänglichen Gruppe von Anschlußmitteln,
dadurch gekennzeichnet, daß
ein Grundkörper (21) mit einer Elektronik, einer Stromversorgungs- und Anschlußgruppe in üblicher Weise vereinigbar mit einem Fußteil raumsparend und werkstoffsparend, d.h. dünnwandig, als quaderförmige Module eines Gehäuses bei kompakter, gruppenweise konzentrierter Bestückung mit Bauteilen und Bauelementen ausgebildet ist, nämlich als ein Oberteil (22), ein in den flachquaderförmigen Innenraum des Grundkörpers (21) in enger Wirkungsverbindung und formschlüssig steckbares Modul mit einer Tastenmatte (103) aus elastischem, teils leitendem, teils nichtleitendem Werkstoff, mit der LCD-Einheit (20), mit Konnektoren (220) und einer zugehörigen Leiterplatte (142), mit einer aus einer Deckplatte (201) für die Tastenmatte und die LCD-Einheit, mit zwei Seitenwänden und mindestens einem Anschlag, also als eine in sich gesonderte, nach einer Seite offene einstückige Haltereinheit mit eigener Verspanneinrichtung ausgebildet ist, und daß durch eine Zusammenfügung dieser Module als Untergruppen mittels an der Deckplatte (201), den Stirn- (202) und Seitenwänden (204) angeformten Nasen, Stegen (207) und angepaßter Schlitze (106), Bohrungen und Durchbrüchen die Bedingungen freier Sicht auf ausgewählte Teile der Bau- und Schaltelemente und zuverlässige, fehlerfreie und handliche Bedienbarkeit der von außen zugänglichen Teile der Schalteinrichtung und deren zuverlässige Funktion erfüllt sind, indem
a) die Tastenmatte (103) durch eine Einpackung in einer Preßpassung zwischen der Deckplatte (201) mit Längsstegen und Kammern, die unten an ihr angeformt sind, und Querstegen zwischen der LCD-Einheit (20) einerseits und der ihr zugeordneten Leiterplatte andererseits und
b) die LCD-Einheit (20) und ihr zugeordnete Leiterplatte und zugehörigen Konnektoren ohne lediglich zur Justierung bei der Montage nötige Hilfsbauelemente und ohne Führungs- und Halte-Dauerfunktion mittels zusätzlicher Federvorspannung über flächenverteilte Druck- und Schwachpunkte zwecks örtlicher Anpassung der Steifigkeit und Nachgiebigkeit mittels eines an die Tastenmatte (103) rechtwinklig bündig an die LCD-Einheit (20) anliegenden Steges und eines federnd abstützenden, zugleich als Abschirmblech dienenden Federblechs vorgespannt rastend selbsthaltend und selbstjustierend montiert sind.

2. Digital arbeitendes Schalt- bzw. Regelgerät, insbesondere Schaltuhr, nach Anspruch 1, dadurch gekennzeichnet, daß ein Grundkörper (21) mit der Elektronik, der Stromversorgungs- und der Anschlußgruppe in üblicher Weise vereinigbar mit dem Fußteil mit Hilfe raumsparender, d.h. dünnwandiger, Ausbildung der quaderförmigen Module des Gehäuses mit deren kompakter, gruppenweise konzentrierter Bestückung, nämlich als das Oberteil (22) als mit der Tastenmatte (103) in Wirkungsverbindung mit der LCD-Einheit (20), den Konnektoren (220) und der zugehörigen Leiterplatte bestückte Untergruppe in den flachquaderförmigen Innenraum des Grundkörpers steckbar ausgebildet ist, wobei die Tastenmatte (103) aus elastischem, teils leitendem, teils nichtleitendem Werkstoff in Wirkungsverbindung mit der LCD-Einheit (20) und einer zugehörigen Leiterplatte steht und als in sich gesonderte, nach einer Seite offene Haltereinheit (22) mit eigener Verspanneinrichtung, Abdeckung (131), mit flächenverteilten Druck- und Schwachpunkten zwecks örtlicher Anpassung der Steifigkeit und Nachgiebigkeit rastend, selbsthaltend und selbstjustierend ausgebildet ist und durch Zusammenfügung dieser Module mittels angeformter Nasen und angepaßter Schlitze oder Durchbrüche ebenfalls selbstjustierend und selbsthaltend die Bedingungen freier Sicht auf ausgewählte Teile der Bauelemente und zuverlässige, fehlerfreie und handliche Bedienbarkeit der von außen zugänglichen Teile der Schalteinrichtung und deren zuverlässige Funktion erfüllt sind, indem
a) nicht-aktive Funktionselemente durch abdeckende Gehäuseteile, die ausschließlich aktive Bedienelemente freilassen, gegen unbeabsichtigte Berührung abgesichert sind und so
b) die Funktionssicherheit gegen Bedienfehler durch ausgewählte Anordnung der Tasten und deren Zuordnung zu ausgewählten Funktionen der Art, daß
b₁) eine Taste der Vorwahl zwischen einer Eingabe der aktuellen Uhrzeit (zunächst) und danach der Einstellung der Zeiten, Wochentage und gegebenenfalls einer Eingabe eines Wiederstarts
b₂) eine zweite Taste jeweils zum Stellen des Pakets aus Stunden, Minuten, Wochentag(en) und gegebenenfalls Kanalzahlen
b₃) eine Taste für Quittungen der gestellten Daten
b₄) sonstige Funktionsdaten
bestimmt und durch diese verwechslungssichere geometrische und konstruktive Anordnung gewährleistet ist.

3. Schalt- bzw. Regelgerät, insbesondere Schaltuhr, nach Anspruch 1, dadurch gekennzeichnet, daß die eigentliche LCD-Einheit (20) zusammen mit der zugehörigen Leiterplatte (142) unter Zwischenlage von sogenannten Konnektoren (220), d.h. Leitgummi-Elementen zur Kontaktierung ihrer Anschlußkontakte (71, 91) an den Seitenrändern mit den gegenüberliegenden Leiterbahnen (140) der Leiterplatte (142) form- und kraftschlüssig mittels angeformter Stege, Anschlüsse und/oder Stützen mit der Deckplatte (201) und den Stirn- (202, 203) und Seitenwänden (204, 205) zu der geschlossenen Haltereinheit (35) der Art eines Rahmens zusammengefaßt sind, wobei durch die genannten Spannelemente, z.B. ein Federblech (151) mit seitlichen Winkellappen (152) und Nasen (154) sowie Versteifungswänden oder Rippen (221) an den Stirnwänden eine zuverlässige elektrische Verbindung der Kontakte mit den Leiterbahnen herbeigeführt ist, so daß eine störende Beeinträchtigung der Funktion unter den gegebenenfalls auftretenden Druck- und Reibungskräften vermieden wird.

4. Schalt- bzw. Regelgerät, insbesondere Schaltuhr, nach einem der Ansprüche 1 bis 3, dadurch gekennzeichnet, daß die Tastenmatte (115) zwischen der Deckplatte (201) mit den an ihrer Unterseite angeformten Stegen (208) und den angepaßten Durchbrüchen (215) für die Tasten oder deren jeweilige(n) Stempel und der Leiterplatte (142) form- und kraftschlüssig durch ein Spannelelement, ein Federblech (151), mit Winkellappen (153) und Nasen (154) und Versteifungswänden (152) zu einer Untereinheit zusammengefügt ist, wobei eine Seitenwand (203) oder die Längswände und Stege (208) untereinander die Kammern (215) bilden.

5. Schalt- bzw. Regelgerät, insbesondere Schaltuhr, nach einem der Ansprüche 1, 3 und 4, dadurch gekennzeichnet, daß durch die Haltereinheit (35) die LCD-Einheit (20) und die Kontaktmatrix unter Zwischenlage eines an die Tastenmatte (115) angeformten Winkelsteges (105) durch Preßpassung zwischen den im rechten Winkel auf der Verbindungslinie der beiden Einheiten stehenden Wänden eingespannt gehalten wird und durch das federnde Abstützen des Abschirmblechs (163) auf die der Tastenmatte (115) entgegengesetzte Seite der Leiterplatte an einem Schlitz (207) der Längswand (204, 205) die Leiterplatte, die Konnektoren, die LCD-Anzeige-Einheit und die Tastenmatte gegeneinander gepreßt in der Haltereinheit in Längs- und Dickenrichtung fixiert werden.

6. Schalt- bzw. Regelgerät nach einem der Ansprüche 1 bis 5, dadurch gekennzeichnet, daß an die Grundplatte der Tastenmatte (115) an dem in der Breite der LCD-Einheit (20) benachbarten Rand ein stegförmiger Winkelansatz (104) mit unter die Grundplatte greifender Nase, vorzugsweise in Form von zwei getrennten Vorsprüngen (105), aus dem gleichen elastischen Werkstoff, insbesondere stoffschlüssig, aufweist, die dem oberen Rand des Seitenrandes der LCD-Einheit (20) in der Höhe gegenüberliegen und einen mittigen Wulst aus Ausformung an dem berührten Seitenrand zwischen sich aufnehmen.

7. Schalt- bzw. Regelgerät nach einem der Ansprüche 1 bis 6, dadurch gekennzeichnet, daß die an der Deckplatte (201) angeformten Stege (208a) Stiftaufsätze (208d) zwischen den Durchbrüchen für die Tasten, womit sie auf die Leiterplatte (142), gegebenenfalls durch die Tastenmatte (115) hindurch, drücken, und/oder im rechten Winkel seitlich aufgeformte Dreieck-förmige Keilansätze (216a) als Stützpfeiler besitzen.

8. Schalt- bzw. Regelgerät nach einem der Ansprüche 1 bis 7, dadurch gekennzeichnet, daß auf der LCD-Anzeige-Oberfläche zwischen den Ziffern- und Symbolanzeigen-Zeichen für die Einschalt-Uhrzeiten-Stunden- und Minuten (5) mit blinkender Sekundenanzeige (6) und die Wochentags-Symbole (Merker 7) oberhalb der entsprechenden Ausschalte-Zeichen (9) mit entsprechenden Angaben und dazwischen den Ziffern- oder dgl. Zeichen-Daten (10) für die Wochentage, in Verbindung mit wahlweisen Uhrsymbolen für die Einstellung der aktuellen Uhrzeit mittels eines Uhr-Symbols (84), einem offenen Kreisring- und einem Kreisscheiben-Symbol, gegebenenfalls innerhalb des Kreisrings für Zusatzfunktionen (88) angeordnet sind.

9. Schalt- bzw. Regelgerät nach einem der Ansprüche 1 bis 8, dadurch gekennzeichnet, daß die Tastenmatte mindestens zwei benachbarte Tasten für verschiedene Betätigungen aufweist, zwischen denen ein Trennklötzchen (219) angeformt ist, das höher ist als die niedrigere der beiden Tasten.

10. Schalt- bzw. Regelgerät nach einem der Ansprüche 1 bis 9, dadurch gekennzeichnet, daß eine Taste (15, 17) einen um soviel kürzeren Stössel aufweist, daß er nicht über die Deckplatte (131) der Tastatur hervorragt, sondern nur durch einen durch die Deckplatte hindurch die Taste berührenden Stift betätigt werden kann.

11. Schalt- bzw. Regelgerät nach einem der Ansprüche 1 bis 10, dadurch gekennzeichnet, daß die Tasten in mehreren Spalten und Zeilen gegebenenfalls mit verschiedenem Abstand angeordnet sind, und die Höhe der Tasten unterschiedlich ist.

12. Digital arbeitendes Schalt- bzw. Regelgerät, insbesondere Schaltuhr, nach einem der Ansprüche 1 bis 11, dadurch gekennzeichnet, daß das Gehäuse mindestens überwiegend aus isolierendem Werkstoff oder Kunststoff besteht, und daß die aufnehmenden Bauteile im Rahmen genormter Abmessungen aus quaderförmigen Teileinheiten in form-, kraft- oder gegebenenfalls stoffschlüssig zusammengesetzter einseitig offener flacher Form oder Bauweise bestehen und daß mit Hilfe raumsparender und werkstoffsparender, d.h. dünnwandiger, Ausbildung der quaderförmigen Module des Gehäuses und deren kompakter, gruppenweise konzentrierter Bestückung ein in üblicher Weise mit einem Fußteil und dem elektronischen Oberteil mit der Tastenmatte, der LCD-Einheit und einer eigenen Verspanneinrichtung als einstückig ausgebildete Haltereinheit in enger elektronischer Wirkungsverbindung in den flach-quaderformigen Innenraum des Grundkörpers formschlüssig steckbare Module ausgebildet sind, indem für die Module der haubenförmige Grundkörper (21) eines in einem Rahmen genormter Abmessungen zusammengesetzten Gehäuses als Stütze dient, welcher von seiner Vorderseite her in einem nach vorne (oben) offenen Schacht (31) mit Laufsitz, wobei unter Sichtfreigabe der Anzeigeeinrichtung das übrige Anzeigefeld (4) einer Frontplatte (4a) des Oberteils einschließlich des Bedienfeldes (18) der Tastatur durch einen klappbaren Deckel (3) mit einem Fenster abdeckbar ist, geführt bestückt ist und von dessen entgegengesetzter Rückseite (unten) her der Grundkörper durch das als Grundplatte dienende Fußteil (Fig. 3C) durch Aufstecken am unteren Teil mit einer Schnappbefestigung abschließbar ist, die an der Unterseite des Fußteils für die hier einschlägige Befestigung einer an sich bekannten Montage-Vorrichtung (46) ausgestattet ist, wobei durch Ausformungen, Durchbrüche, weitere angeformte Stütz- und Distanzwege und Einsenkungen in Verbindung mit angepaßten Gegenformen eine eindeutige Passungsführung und -halterung herbeigeführt ist.

13. Digital arbeitendes Schalt- bzw. Regelgerät, insbesondere Schaltuhr, nach einem der Ansprüche 1 bis 12, dadurch gekennzeichnet, daß die aufzunehmenden Bauteile im Rahmen genormter Abmessungen aus quaderförmigen Teileinheiten in form-, kraft- bzw. gegebenenfalls stoffschlüssig zusammengesetzter einseitig offener flacher Form bzw. Bauweise bestehen und daß mit Hilfe raumsparender und werkstoffsparender Ausbildung der quaderförmigen Module des Gehäuses und deren kompakter, gruppenweise konzentrierter Bestückung, nämlich als das Fußteil (Fig. 3C), der Grundkörper (21) mit der Elektronik, der Stromversorgungs- und der Anschlußgruppe mit nach unten und/oder oben offenem Schacht und einem elektronischen Oberteil (35) als mit der Tastenmatte (115) in Wirkungsverbindung mit der LCD-Einheit (20) und einer zugehörigen Leiterplatte (142) bestückte Untergruppe in den flachquaderförmigen Innenraum des Grundkörpers (21) steckbar ausgebildet ist, wobei die Seitenwände des Grundkörpers (21) und/oder des Fußteils aus isolierendem Werkstoff und in Teilbereichen (61, 62, 63) gegebenenfalls teilweise und überlappend, zu mehrfacher Dicke und damit zu erhöhter Isolation verstärkt und räumlich mit solchen Teilen der elektrischen Schaltung kombiniert sind, wo spannungsführende Leitungen und Bauelemente hinter diesen Teilbereichen angeordnet sind.

14. Schalt- bzw. Regelgerät nach Anspruch 13, dadurch gekennzeichnet, daß die Seitenwände des Grundkörpers (21) in Teilbereichen und überlappend mit solchen des Fußteils zusätzliche Wandteile (61, 63) besitzen, so daß diese in diesen Teilbereichen verstärkte Wandteile mit mehrfacher Dicke dort zustandekommen, wo spannungsführende Leitungen und Bauelemente hinter diesen Wandteilen angeordnet sind.

## Claims

1. Digital-operation switching and/or control instrument with a digital display facility, an LCD unit (20), a control panel (18) for variously encoded keys, with electronic sub-assemblies on circuit boards and with an electronic switching facility, more particularly a time switch, for or at least in conjunction with a switching facility, more particularly one containing a relay, with a fitting device for clipping onto a mounting rail or for surface installation, as required, in respect of functions and operating states of the switching facility's output-circuit current and voltage variables to be controlled or switched under preselectable chronological and/or other ambient conditions, which functions and operating states can be controlled and selected using the keys via an associated contact matrix and which can be displayed by the LCD display group including accessories, and with a power-supply group and an externally accessible group of terminals,
characterised in that a basic element (21) having an electronic system, a power-supply group and terminal group adapted to be joined in the usual way to a bottom piece is constructed in a manner that is both space-saving and economical in terms of material, i.e. with thin walls, in the form of cuboid modules of a housing compactly assembled with parts and components concentrated in groups, namely as an upper piece (22); a module adapted to be pushed into the flattened cuboid interior of the basic element (21) in a form-locking and closely operatively connected manner is constructed with a key mat (103) made from an elastic, partly conductive and partly non-conductive material, with the LCD unit (20), with connectors (220) and an associated circuit board (142), with a holder unit comprising a cover plate (201) for the key mat and the LCD unit, having two side panels and at least one stop, that is to say in the form of a separate, one-piece holder unit open to one side and with its own tensioning device; and that by joining together these modules to make sub-assemblies by means of tabs, lands (207) and matching slots (106), bores and cutouts formed on the cover plate (201), the end panels (202) and side panels (204), the conditions are satisfied for a clear view of selected parts of the components and contact units and for reliable, error-free and comfortable operation of the externally accessible parts of the switching facility and reliable functioning thereof, by virtue of
a) the key mat (103), thanks to its being packed in an interference-fit between the cover plate (201) with longitudinal lands and clips moulded on the underside thereof, and transverse lands between the LCD unit (20), on the one hand, and the circuit board associated therewith, on the other, and
b) the LCD unit (20) and circuit board associated therewith and associated connectors, without ancillary components required merely for final fitting adjustments and without any permanent guiding and retaining function, with additional spring bias by way of pressure and weak points distributed over the surface for local adaptation of rigidity and compliance by means of a land resting at right angles against the key mat (103) and flush with the LCD unit (20) and of a spring-supported spring plate which at the same time acts as a protective plate,
being assembled so as to lock with prestress in a self-retaining and self-adjusting manner.

2. Digital-operation switching and/or control instrument, more particularly a time switch, according to claim 1, characterised in that a basic element (21) comprising the electronic system, the power-supply group and terminal group, adapted to be joined in the usual way to the bottom piece with the help of space-saving, i.e. thin-walled, construction of the cuboid modules of the housing assembled compactly and concentrated in groups, namely constructed as the upper piece (22) in the form of a sub-assembly adapted to be push-fitted into the interior of the basic element and operatively connected to the key mat (103) and assembled with the LCD unit (20), the connectors (220) and the associated circuit board, the elastic, partly conductive and partly non-conductive material of the key mat (103) being operatively connected to the LCD unit (20) and to an associated circuit board and forming a separate holder unit (22) open to one side and having its own tensioning means, the cover (131), with pressure and weak points distributed over the surface for local adaptation of rigidity and compliance, and constructed in a locking, self-retaining and self-adjusting manner, and by joining together these modules by means of moulded lugs and matching slots or cutouts, likewise in a self-adjusting and self-retaining manner, the conditions are satisfied for a clear view of selected parts of the components and reliable, error-free and comfortable operation of the externally accessible parts of the switching facility and reliable functioning thereof,
a) non-active function elements being safeguarded against accidental contact by being covered with parts of the casing, leaving only active operator controls exposed, and thus ensuring
b) functional security against operator error thanks to the selected arrangement of the keys and their assignment to selected functions, such that
b1) a key is assigned for making a preselection between inputting the current time of day (initially) and then adjusting the times, days of the week and, if appropriate, inputting a restart,
b2) a second key is assigned respectively for setting the package comprising hours, minutes, day(s) of the week and, if appropriate, channel numbers,
b3) a key is assigned for acknowledgements of the input data,
b4) other function data
thanks to this geometric and constructional layout being invulnerable to operator error.

3. Switching and/or control instrument, more particularly a time switch, according to claim 1, characterised in that the LCD unit (20) proper, together with the associated circuit board (142) with interpolated so-called connectors (220), i.e. conductive rubber elements for providing contact between its connecting contacts (71, 91) at the lateral edges with the opposing conductors (140) of the circuit board (142), are combined in form-locking and friction-locking manner, by means of moulded lands, connections and/or supports, with the cover plate (201) and the end panels (202, 203) and side panels (204, 205) to form the closed holder unit (35) in the manner of a frame, the aforesaid bracing elements, e.g. a spring plate (151) with lateral angled lugs (152) and tabs (154) and with strengthening panels or ribs (221) on the end panels, producing reliable electrical connection of the contacts with the conductors, thereby preventing impairment of function under any compression and frictional forces that may arise.

4. Switching and/or control instrument, more particularly a time switch, according to any of claims 1 to 3, characterised in that the key mat (103) between the cover plate (201) with the lands (208) moulded on its underside and the matching cutouts (215) for the keys or the respective plunger(s) thereof and the circuit board (142) is joined together in a form-locking and friction-locking manner by means of a bracing element, a spring plate (151), with angled lugs (153) and tabs (154) and strengthening panels (152) to make a sub-unit, whereby one side panel (203) or the longitudinal panels and lands (208) between them constitute the compartments (215).

5. Switching and/or control instrument, more particularly a time switch, according to any of claims 1, 3 and 4, characterised in that the holder unit (35) holds the LCD unit (20) and the contact matrix, with an interpolated an angled land (105) moulded on the key mat (115), clamped in an interference-fit between the panels positioned upright at a right angle along the line connecting the two units, and the manner in which the protective plate (163) is resiliently supported on the opposite side of the circuit board to the key mat (115) on a slot (207) in the longitudinal panel (204, 205) presses the circuit board, the connectors, the LCD-display unit and the key mat against one another in the holder unit and fixes them lengthwise and widthwise.

6. Switching and/or control instrument according to any of claims 1 to 5, characterised by incorporating, on the baseplate of the key mat (115) on the adjoining edge across the width of the LCD unit (20), a land-type angled shoulder (104) with a tab engaging below the baseplate, preferably in the form of two separate projections (105), made from identical elastic material, and more particularly integrated, which oppose the upper rim of the side edge of the LCD unit (20) heightwise and between them receive a central bead formed by recessing on the side edge that is in contact.

7. Switching and/or control instrument according to any of claims 1 to 6, characterised in that the lands (208a) moulded on the cover plate (201) possess stud tops (208d) between the cutouts for the keys, with which they press on the circuit board (142), through the key mat (115) if appropriate, and/or triangular wedge shoulders (216a) moulded on laterally at a right angle to act as supporting posts.

8. Switching and/or control instrument according to any of claims 1 to 7, characterised by arranging on the LCD-display surface between the numeric characters and symbol-display characters for the ON-time hours and minutes (5) with flashing seconds display (6) and the day-of-week symbols (marker 7) above the corresponding OFF-characters (9) with corresponding information and between them the numerical data or the like, character data (10) for the days of the week, in conjunction with clock symbols, as required, for adjusting the current time of day by means of a clock symbol (84), an open circular ring symbol and a circular disk symbol, if appropriate within the circular ring for auxiliary functions (88).

9. Switching and/or control instrument according to any of claims 1 to 8, characterised in that the key mat incorporates at least two adjacent keys for various operations, between which is moulded a small separating block (219) which is higher than the lower of the two keys.

10. Switching and/or control instrument according to any of claims 1 to 9, characterised in that one key (15, 17) incorporates a plunger so much shorter that it does not project past the cover plate (131) of the keyboard, but can only be operated by a pin touching the key through the cover plate.

11. Switching and/or control instrument according to any of claims 1 to 10, characterised in that the keys are arranged in a plurality of columns and rows, with varying spacing if appropriate, and the keys are of various heights.

12. Digital-operation switching and/control instrument, more particularly a time switch, according to any of claims 1 to 11, characterised in that the housing consists at least predominantly of insulating material or plastic, and that the accommodating components are open on one side and are flattened shapes or constructions made to standard dimensions from cuboid sub-units combined in a form-fit or interference-fit, or if appropriate integrated, and that thanks to the space-saving and material-saving form of construction of the cuboid modules of the housing, i.e. with thin walls, and to their being compactly assembled with their components concentrated in groups, a holder unit constructed in the usual manner with a bottom part and the electronic upper part comprising the key mat, the LCD unit and its own tensioning means, is formed in one piece, with close electronic operative connection, and said modules are designed to be pushed into the flattened cuboid interior of the basic element in form-locking manner, by virtue of the shroud-type basic element (21) of a housing constructed to standard dimensions serving as a support for the modules and being assembled guided from the front in a vertical duct (31) open towards the front (top) with a clearance fit, with the remaining display panel (4) of a front cover (4a) of the upper part including the control panel (18) of the keyboard being adapted to be covered by a folding lid (3) with a window, thereby providing a clear view of the display facility, and from its opposite reverse face (bottom) the basic element being adapted to be sealed by the bottom part (Fig. 3c) acting as the baseplate, by being snap-fitted onto the lower part, said snap-fitting being provided on the underside of the bottom part for this particular fastening of a per se known fitting device (46), so as to produce clearly defined fitting and retention by means of recessing, cutouts, additional moulded stays and spacers and sunk cavities in conjunction with suitably adapted mating forms.

13. Digital-operation switching and/or control instrument, more particularly a time switch, according to any of claims 1 to 12, characterised in that the components to be accommodated are made to standard dimensions from cuboid sub-units in a flattened shape or construction open to one side and combined in a form-locking, friction-locking or integrated manner if appropriate, and that by virtue of the space-saving and material-saving design of the cuboid modules of the housing and their being assembled compactly in concentrated groups, namely as the bottom part (Fig. 3c), the basic element (21) with the electronic system, the power-supply group and the terminal group with the duct opening downwards and/or to the top and an electronic upper part (35) is designed to be push-fitted into the flattened cuboid interior of the basic element (21) in the form of a sub-group assembled with the key mat (115) in operative connection with the LCD unit (20) and an associated circuit board (142), the side panels of the basic element (21) and/or of the insulant bottom part and in sub-portions (61, 62, 63) being reinforced, if appropriate in part and overlapping, to a multiple thickness and hence providing enhanced insulation, and being spatially combined with those parts of the electrical circuit where live wires and components are arranged behind said sub-portions.

14. Switching and/or control instrument according to claim 13, characterised in that in sub-portions and overlapping with sub-portions of the bottom part, the side panels of the basic element (21) have additional wall sections (61, 63), with the result that said wall sections reinforced in said sub-portions are of multiple thickness wherever live wires and components are arranged behind said wall sections.

## Revendications

1. Appareil de commutation et de régulation numérique avec un dispositif d'affichage numérique, une unité DCL (20), un tableau de commande (18) pour des boutons-poussoirs de différents codages, avec blocs de pièces électroniques sur plaquettes conductrices et un dispositif de commutation électronique, en particulier un interrupteur horaire, pour ou, tout au moins, en relation avec un dispositif de commutation, comprenant notamment un relais, avec un dispositif de montage pour fixation par serrage sur un profilé support ou pour montage sur crépi, pour des fonctions et des régimes concernant les grandeurs de courant et de tension du circuit de sortie du dispositif de commutation, commandées ou commutées dans des conditions de temps et/ou autres conditions d'environnement sélectionnables, ces fonctions et régimes pouvant être commandés et sélectionnés à l'aide de boutons-poussoirs, par l'intermédiaire d'une matrice de contact, et affichés à l'aide du bloc d'affichage DCL, y compris accessoires, et avec un groupe de distribution de courant et un groupe d'auxiliaires de raccordement accessibles de l'extérieur,
caractérisé en ce que
un corps de base (21), avec une installation électronique, un groupe d'alimentation en courant et de raccordement, pouvant être réuni, de manière courante, avec un pied, est conçu comme module parallélépipédique d'un carter, présente un encombrement réduit et assure une économie de matière première en raison de ses parois minces, étant équipé de façon compacte et concentrée de pièces de construction et d'éléments groupés, en l'occcurence comme une pièce supérieure (22), un module enfichable en engagement positif dans l'espace intérieur en forme de parallélépipède plat du corps de base (21) et en coopération étroite; avec une nappe de boutons-poussoirs (103) en matière élastique, partiellement conductrice et partiellement non conductrice, avec une unité DCL (20), avec des connecteurs (220) et une plaquette de circuits (142) correspondante, avec une unité de support conçue d'une pièce ouverte d'un côté, comprenant une plaque de recouvrement (201) pour la nappe de touches et l'unité DCL, deux parois latérales et, au moins, une butée, ce module étant pourvu de son propre dispositif de serrage et, en tant que sous-groupe, remplissant, grâce à des nez et des barres (207), formés à partir des parois frontales (202) et des parois latérales (207), ainsi qu'à des fentes (106), des alésages et des perforations, les conditions requises pour la visibilité et le libre accès aux éléments de construction et de commutation d'en vue d'assurer une commande pratique et fiable et, de ce fait, un fonctionnement impeccable et sûr, du fait que
a) la nappe de touches (103) est montée, étant précontrainte, auto-ajustée et auto-fixée par enclenchement, par ajustage serré entre la plaque de recouvrement (201) avec des barres longitudinales et des chambres, formées d'une pièce sous elle, et des barres transversales entre l'unité DCL (20), d'une part, et la plaquette conductrice correspondante;
b) l'unité DCL (20), la plaquette conductrice et les connecteurs afférents sont montés, sans éléments servant uniquement à l'ajustage et sans fonction permanente de guidage et de fixation, par contrainte élastique supplémentaire par points de pression et points faibles répartis sur la surface en vue d'adpation locale de la rigidité et de la flexibilité à l'aide d'une barre adjacente à la nappe de touches (103) et à angle droit par rapport à l'unité DCL (20), et une tôle élastique, servant simultanément d'appui élastique et de protection, étant montée, précontrainte, autofixante par enclenchement et auto-ajustante.

2. Dispositif de commutation et de régulation numérique, en particulier interrupteur horaire, selon la revendication 1,
caractérisé en ce que
un corps de base (21) avec l'installation électronique, le groupe d'alimentation en courant et de raccordement peut être réuni, de manière courante, avec le pied à l'aide du module parallélépipédique à parois minces du carter avec équipement compact, concentré en groupes, en l'occurence la pièce supérieure (22) en tant que sous-groupe coopérant avec la nappe de touches (103), lequel, comprenant l'unité DCL (20), les connecteurs (220) et la plaquette de conducteurs afférente, peut être inséré dans l'espace intérieur du corps de base, la nappe de touches (103) en matière élastique, partiellement conductrice et partiellement non conductrice, coopérant avec l'unité DCL (20) et une plaquette de conducteurs afférente et étant conçu sous forme d'unité de support (22), ouverte d'un côté, comprenant son propre dispositif de contrainte, son recouvrement (131) et s'enclenchant, auto-ajustante et auto-fixante, par points de pression et points faibles, répartis sur la surface, en vue de l'adaptation locale de la rigidité et de la flexibilité, et remplissant, grâce à des nez, des fentes, des alésages et des perforations, les conditions requises pour la visibilité et le libre accès aux éléments de construction et de commutation d'en vue d'assurer une commande pratique et fiable et, de ce fait, un fonctionnement impeccable et sûr, du fait que
a) des éléments de fonctions non actifs sont protégés contre les contacts involontaires par des pièces du carter qui ne permettent que l'accès aux éléments de commande actifs, de sorte que
b) la fiabilité du fonctionnement et l'exclusion d'erreurs de commande sont garantis par une disposition judicieuse des touches et de leur affectation à des fonctions sélectionnées
b1) une touche déterminant, la sélection entre une introduction de l'heure actuelle (d'abord), puis du réglage de la date, des jours de la semaine, et, le cas échéant, une introduction d'un redémarrage;
b2) une deuxième touche servant au réglage respectif des heures, minutes, jour(s) de la semaine et, le cas échéant, des numéros de canaux;
b3) une touche confirmant les dates et données réglées et
b4) toutes autres données de fonctions,
cette disposition géométrique excluant toute confusion et méprise.

3. Dispositif de commutation et de régulation numérique, en particulier interrupteur horaire, selon la revendication 1,
caractérisé en ce que
l'unité DCL (20) proprement dite et la plaquette de circuits (142) afférente, reliées, par l'intermédiaire des connecteurs (220), c.-à-d. d'éléments en caoutchouc conducteur pour la connexion des contacts de raccordement (71, 91) des bord latéraux avec les pistes conductives (140) de la plaquette de circuits (142), leur faisant face, sont réunies, en engagement positif et par adhérence, avec la plaque de recouvrement (201), les parois frontales (202, 203) et les parois latérales (204, 205) en une unité de support fermée (35), genre cadre, à l'aide de barres, raccordement et/ou appuis, les éléments de tension, par exemple: une tôle élastique (151) avec cornières latérales (152) et nez (154) ainsi que surfaces ou des nervures de renforcement (221) aux parois frontales, assurant un raccordement électrique fiable des contacts avec les pistes conductives, ce qui exclue toute perturbation du fonctionnement sous l'effet de forces de pression et de friction éventuelles.

4. Dispositif de commutation et de régulation numérique, en particulier interrupteur horaire, selon l'une des revendications 1 à 3,
caractérisé en ce que
la nappe de touches (115) entre la plaque de recouvrement (201) avec les barres (208), formées à partir de sa partie inférieure, et les percées (215) adaptées aux touches ou à leurs leviers respectifs et la plaquette de circuits (142) réunies en une unité secondaire, par engagement positif et adhérence, à l'aide d'un élément de tension, une tôle élastique (151), avec cornières (153), nez (154) et surfaces de renforcements (152), une paroi latérale (203) ou les parois longitudinales et les barres (208) formant, ensemble, les chambres (215).

5. Dispositif de commutation et de régulation numérique, en particulier interrupteur horaire, selon l'une des revendications 1, 3 et 4,
caractérisé en ce que
par l'unité support (35), l'unité LCD (20) et la matrice de contact sont maintenues par ajustage serré, et par l'intermédiaire d'une cornière (105) formée à partir de la nappe de touches (115), entre les parois à angle droit sur la ligne de jonction des deux unités et par l'appui élastique de la tôle de protection (163) sur le côté de la plaquette de circuits opposé à la nappe de touches (115), la plaquette de circuits, les connecteurs, l'unité d'affichage DCL et la nappe de touches étant fixées, dans le sens de la longueur et de l'épaisseur, pressées l'une contre l'autre dans l'unité de support.

6. Dispositif de commutation et de régulation numérique selon l'une des revendications 1 à 5,
caractérisé en ce que
la plaque de base de la nappe de touches (115) présente, au bord voisin , dans le sens de la largeur de l'unité DCL (20), une cornière (104) en forme de pont, avec nez, de préférence en forme de deux saillies séparées (105), en même matière élastique, s'engageant sous la plaque de base de la nappe de touches (115), lesquelles, faisant face, en hauteur au bord supérieur du côté latéral de l'unité DCL (20), accueillent, entre elles, un bourrelet central.

7. Dispositif de commutation et de régulation selon l'une des revendications 1 à 6,
caractérisé en ce que
les barres (208), formées à partir de la plaque de recouvrement (201), sont équipées de pointes (208d) entre les percées prévues pour les touches, à l'aide desquelles elles s'appuient sur la plaquette (142), le cas échéant à travers la nappe de touches (115), et/ou sont équipées de coins (216a) triangulaires, disposés latéralement, à angle droit et servant de supports.

8. Dispositif de commutation selon l'une des revendications 1 à 7,
caractérisé en ce que
la surface d'affichage DCL présente des caractères (10), indiquant les jours de la semaine, avec symboles (marqueurs 7), disposés entre les chiffres et caractères indiquant l'heure de mise en circuit, en heures et en minutes (5), avec affichage clignotant intercalé pour les secondes, et les chiffres et caractères indiquant l'heure de mise hors circuit, des indicateurs de mise hors circuit (9) avec données adéquates, un symbole d'horloge (84) pour le réglage de l'heure actuelle, un symbole en forme d'anneau circulaire et un disque, disposé, éventuellement, au sein de l'anneau, lesquels assument des fonctions supplémentaites (88).

9. Dispositif de commutation et de régulation selon l'une des revendications 1 à 8,
caractérisé en ce que la nappe de touches présente au moins deux touches voisines pour différentes commandes, lesquelles sont séparées par un petit bloc de séparation (219), faisant corps d'une pièce, ce bloc de séparation (219) étant moins haut que la plus basse des deux touches.

10. Dispositif de commutation et de régulation selon l'une des revendications 1 à 9,
caractérisé en ce que
une touche (15, 17) présente un levier si court qu'il ne dépasse pas de la plaque de recouvrement (131) du clavier, mais ne peut être actionné qu'à l'aide d'une pointe qui contacte la touche à travers la plaque de recouvrement.

11. Dispositif de commutation et de régulation selon l'une des revendications 1 à 10,
caractérisé en ce que
les touches sont disposées en plusieurs colonnes et sur plusieurs lignes et, le cas échéant, à différents intervalles, et que les touches sont de hauteur différente.

12. Dispositif de commutation et de régulation numérique, en particulier interrupteur horaire, selon l'une des revendications 1 à 11,
caractérisé en ce que
la carter est exécuté, au moins en plus grande partie, en matériau isolant ou en matière plastique et que les éléments de construction récepteurs consistent en unités parallélépipédiques de dimensions standardisées, assemblées en engagement géométrique, par adhérence et, éventuellement, de par la matière elle-même, et ouvertes d'un côté,
que, grâce à une conception assurant une économie de matière première et un encombrement réduit - les modules parallélépipédiques du cartern étant à parois fines - et leur équipement compact, concentré en groupes, une unité de support conçue d'une pièce, de manière connue, avec un pied, et la partie électronique supérieure avec nappe de touches, unité CDL et propre dispositif de serrage, forment des modules, en coopération électronique étroite, enfichables, en engagement géométrique dans l'espace intérieur en forme de parallélépipède plat du corps de base,
que le corps de corps de base (21) en forme de coquille d'un carter, assemblé en un cadre de dimensions standardisées, sert d'appui pour les modules, et conduit, sur sa partie antérieure, en ajustage tournant, à une cage (31), tandis que sa partie postérieure est terminée par la plaque de base qui sert de pied (fig. 3C) et est enfichée par dispositif d'enclenchement, situé sur la face inférieure du pied pour la fixation d'un dispositf de montage (46) connu l'affichage étant visible et le reste du champ d'affichage (4) d'une plauqe frontale (4a) de la pièce supérieure, y compris panneau de commande (18) du clavier pouvant être recouvert par un couvercle rabattable (3) à fenêtre, et un ajustage et un maintien adaptés étant obtenus à l'aide de moulures, découpes, percées autres appuis, intervalles, cavités et affaissements.

13. Dispositif de commutation et de régulation numérique, en particulier interrupteur horaire, selon l'une des revendications 1 à 12,
caractérisé en ce que
les éléments de construction consistent en unités parallélépipédiques, plates, ouvertes d'un côté, de dimensions normalisées, assemblées en engagement positif, par adhérence et, le cas échéant, de par la matière elle-même,
et que, grâce à la conception assurant une économie de matière première et un encombrement réduit, ainsi qu'un équipement compact, concentré en groupe, en l'occurence: le pied (fig. 3C), le corps de base (21) avec installation électronique, groupe de raccordement et d'alimentation en courant avec cage ouverte en bas et/ou en haut, et une partie électronique supérieure (35), un groupe secondaire avec nappe de touches (115) en coopération avec l'unité DCL (20) et une plaquette de circuit correspondante (142), peut être inséré dans l'espace intérieur, en forme de parallélépipède plat, du corps de base (21), les parois latérales du corps de base (21) et/ou du pied étant exécutées en matériau isolant et renforcées, dans des zones partielles (61, 62, 63), se chevauchant, le cas échéant, sur plusieurs épaisseurs, ce qui accroît l'effet isolant, et combinées avec des pièces de connexion électrique, les conduites et éléments de construction sous tension étant installés derrière ces zones.

14. Dispositif de commutation et de régulation numérique, en particulier interrupteur horaire, selon la revendication 13,
caractérisé en ce que
les parois latérales du corps de base (21) sont partiellement renforcées par des pièces supplémentaires, en chevauchement avec certaines zones du pied, de sorte que les zones en question présentent des renforcement correspondant à plusieurs épaisseurs de paroi, aux endroits derrière lesquels des conduites et des éléments de construction sous tension sont disposés.
